# EUROPÄISCHE PATENTSCHRIFT

(11) **EP 1 257 708 B1**
(45) Veröffentlichungstag und Bekanntmachung des Hinweises auf die Patenterteilung: **12.01.2005**
(21) Anmeldenummer: 01915214.9
(22) Anmeldetag: 09.02.2001
(51) Int. Cl.: D06F 1/00, D06F 23/02, D06F 37/06

(54) **WÄSCHETROMMEL FÜR EINE WASCHMASCHINE**
WASHING DRUM FOR A WASHING MACHINE
TAMBOUR DE LAVE-LINGE

(30) Priorität: 16.02.2000 DE 10006975
(43) Veröffentlichungstag der Anmeldung: 20.11.2002
(73) Patentinhaber: BSH Bosch und Siemens Hausgeräte GmbH, 81739 München (DE)
(72) Erfinder: BIERBACH, Klaus, 13629 Berlin (DE); GRACIA BOVED, Ismael, 50194 Zaragoza (ES); HEINZEL, Lothar, 12105 Berlin (DE); NITSCHE, Alfred, 13351 Berlin (DE)
(86) Internationale Anmeldenummer: PCT/EP2001/001429
(87) Internationale Veröffentlichungsnummer: WO 2001/061098

(56) Entgegenhaltungen:
- DE-A- 2 626 781
- DE-C- 19 831 274
- DE-U- 6 753 532

## Beschreibung

Die Erfindung betrifft eine Wäschetrommel, die über einen Tragstern an einer der Bodenscheiben einseitig gelagert ist, für eine Waschmaschine mit einer nicht vertikal stehenden Drehachse, mit im Trommelmantel einstückig eingeformten, zum Wäscheaufnahmeraum gerichteten Mitnehmern, deren nach außen gerichteter offene Seiten mittels Verstärkungsblechen überbrückt sind, die sich mit ihrer Breite zumindest über einen Teil der axialen Abmessungen der Wäschetrommel erstrecken und mit den an die offenen Seiten der Wäschemitnehmer anschließenden Außenseitenbereiche des Wäschetrommelmantels fest verbunden sind.

Eine derartige Wäschetrommel ist aus der DE 198 31 274 C1 bekannt. In dieser Druckschrift wird vorgeschlagen und beschrieben, dass solche Verstärkungsbleche über einen Teil der axialen Abmessung der Wäschetrommel sich erstrecken, vorzugsweise in der Mitte der Trommelmantelbreite angebracht sind. Außerdem wird dort vorgeschlagen, dass die Verstärkungsbleche durch jeweils mehrere beabstandete Verbindungsstellen, die im Druckfügeverfahren hergestellt sind, mit den an die offenen Seiten der Wäschemitnehmer anschließenden Außenseitenbereichen des Wäschetrommelmantels fest verbunden sind.

Es hat sich gezeigt, dass ein in der vorgenannten Druckschrift beschriebenes, bevorzugtes Ausführungsbeispiel den mechanischen Anforderungen bei hohen Schleuderdrehzahlen nicht genügen kann. Zwar werden durch die bekannten Verstärkungsbleche die Mantelzugkräfte, die bei hohen Schleuderdrehzahlen ohne solche Verstärkungsbleche die eingezogenen Mitnehmer aufspreizen würden, für die Stabilität der Wäschetrommel insgesamt gegenüber den Kräften bei so hohen Schleuderdrehzahlen nicht genügen. Selbst die alleinige Verbreiterung der Verstärkungsbleche bis auf die gesamte axiale Abmessung der Wäschetrommel würde diesem Anspruch nicht genügen. Verbindungsstellen, die im Druckfügeverfahren hergestellt sind, reißen bei extrem hohen Mantelzugkräften auf, wie sie bei hohen Schleuderdrehzahlen von mehr als 1.200 U/min auftreten.

Ferner wurde gefunden, dass durch die Abdeckung der an die offenen Seiten der Wäschemitnehmer anschließenden Außenseitenbereiche des Wäschetrommelmantels durch die Verstärkungsbleche am gesamten Trommelmantel sehr viel Fläche für Flutlöcher verloren geht, die für einen intensiven Austausch von Lauge zwischen Trommelinnenraum und Laugenbehälter vonnöten sind.

Der Erfindung liegt die Aufgabe zugrunde, eine bekannte Wäschetrommel der eingangs genannten Art so auszugestalten, dass die Anforderungen an die Festigkeit der Wäschetrommel bei Schleuderdrehzahlen von über 1.200 U/min erfüllt werden, andererseits aber die durch Überdeckung der Verstärkungsbleche an Teilen des Trommelmantels verloren gegangene Flutlöcher-Fläche wieder zu gewinnen.

Die vorstehende Aufgabe wird erfindungsgemäß dadurch gelöst, dass die Verstärkungsbleche sich über die gesamte Länge der axialen Abmessung des Wäschetrommelmantels erstrecken und mittels mehrerer hohlnietartiger Verbindungen an jedem der beiden Außenseitenbereiche mit dem Trommelmantel verbunden sind und dass die Strahlenenden des Tragsterns mittels Schrauben und in ihrer Kontur den Mitnehmerkonturen angepassten Muttern mit den mantelnahen Bereichen der Bodenscheibe verbunden sind.

Die Verbreiterung der Verstärkungsbleche über die gesamte Länge der axialen Abmessung des Wäschetrommelmantels vergrößert die Zahl der möglichen Verbindungsstellen zwischen den Verstärkungsblechen und dem Trommelmantel und die Darstellung der Verbindungsstellen als hohlnietartige Verbindungen fördert den Laugenaustausch durch den Trommelmantel hindurch, weil diese Verbindungen hohle nietenähnliche Durchgangslöcher aufweisen. Außerdem wird die erfindungsgemäße Wäschetrommel über die vorstehenden Verbindungsmaßnahmen hinaus dadurch noch wesentlich stabilisiert, dass die Strahlenenden des Tragstems mittels Schrauben und in der Kontur den Mitnehmerkonturen angepassten Muttern mit den mantelnahen Bereichen der Bodenscheibe verbunden sind.

Gemäß einer vorteilhaften Ausführungsform der Erfindung sind die hohlnietartigen Verbindungen als Durchstellfügeverbindungen dargestellt und bestehen aus je einer in das Blech des Trommelmantels nach außen tief gezogenen Tulpe mit hinter dem Rand je eines in das Verstärkungsblech gestanzten Loches greifenden aufgeweiteten und flach gedrückten Rändern. Dabei entstehen Durchgangslöcher, deren Außenseiten gratfreie Tulpenaufweitungen enthalten, so dass beim Schleudern die Durchgangslöcher der Durchstellfügeverbindungen überwindende Gewebeteile nicht in Gefahr geraten, außerhalb des Trommelmantels an Graten oder Kanten hängen zu bleiben.

In einer besonders bevorzugten Ausführungsform der erfindungsgemäßen Wäschetrommel mit einem Mantel, dessen Ränder mit den Bodenscheiben durch eine Rolloder Falznaht verbunden sind, sind die den Rändern des Trommelmantels zugewandten Seiten der Verstärkungsbleche in die Roll- oder Falznaht einbezogen. Durch diese Ausbildung der Erfindung gelingt eine Befestigung der Verstärkungsbleche auch an den Seitenrändern, so dass Mantelzugkräfte nicht alleine in die Mitnehmer überbrückender Weise im Mantel weitergeleitet werden, sondern über die Seitenränder und die Roll- oder Falznaht teilweise in die Bodenscheibe abgeleitet werden können.

Wenn die seitlichen Öffnungen der eingezogenen Mitnehmer von den Bodenscheiben überdeckt werden, empfiehlt sich eine Ausbildung der erfindungsgemäßen Wäschetrommel dahingehend, dass im Bereich der Mitnehmer die Roll- oder Falznaht der kreisförmigen Mantelkontur folgt und die Mitnehmer mittels einer eigenen Roll- oder Falznaht an den Rändern je eines der Kontur der Mitnehmer ähnlichen Durchbruches in den Bodenscheiben mit diesen verbunden sind. Dadurch sind einerseits die Seitenränder der eingezogenen Mitnehmer mit der Bodenscheibe verbunden und andererseits die Seitenränder der Verstärkungsbleche an den Bodenscheiben befestigt. Mithin ergibt sich an dieser Befestigungsstelle eine sehr stabile Verbindung, die auch bei großer Walkarbeit in den Bauteilen der Wäschetrommel Aufreißbestrebungen widerstehen kann.

Bei der erfindungsgemäß gestalteten Wäschetrommel können in besonders vorteilhafter Weise die Roll- oder Falznähte zwischen den Strahlenenden des Tragsterns und den Muttern eingespannt sein. Diese Form der Befestigung wird auf die Wäschetrommel einwirkenden Kräften bei Schleuderdrehzahlen selbst weit über 1.200 U/min hinaus standhalten.

Dabei ist es noch von Vorteil, wenn die in der Mantellinie und nahe der Roll- oder Falznähte liegenden Bereiche der Verstärkungsbleche ebenfalls mit den Muttern verbunden sind. Dies kann beispielsweise dadurch geschehen, dass die Verstärkungsbleche mittels Schrauben von außerhalb der Mantelkontur her an den Muttern befestigt sind.

In besonders vorteilhafter Weise können die Verstärkungsbleche eine Schöpfwirkung der Wäschemitnehmer dadurch verbessern, dass die Mitnehmer in ihren Firstbereichen Laugenaustrittslöcher und die Verstärkungsbleche in ihren die offenen Seiten bedeckenden Bereichen eingeprägte Kiemen aufweisen. Mittels solcher Kiemen, die aus dem Stand der Technik für Mantelbleche bereits bekannt sind, lassen sich nennenswerte Mengen von Lauge aus den tiefen Bereichen des Laugenbehälters in die Mitnehmer schöpfen, die die geschöpften Laugenmengen beim Weiterdrehen der Trommel nach oben mittragen, und dann durch die Laugenaustrittslöcher von oben auf die Wäsche abgeben.

Der Trommelmantel ist regelmäßig aus einem endlichen Blechband gefertigt, dessen Enden zur Herstellung der zylinderähnlichen Form zu einer Querfalznaht gefügt sind, die ebenfalls geeignet ist, einen Anteil der Mantelzugkräfte zu übertragen. In einer besonders vorteilhaften Ausführungsform der erfindungsgemäßen Wäschetrommel überdeckt eines der Verstärkungsbleche eine solche unter einem ihrer Außenseitenbereiche liegende Querfalznaht des Trommelmantels.

Anhand von in der Zeichnung dargestellten Ausführungsbeispielen ist die Erfindung nachstehend näher erläutert. Es zeigen
- Fig. 1: eine perspektivische Außenansicht eines Teils des Trommelmantels einer erfindungsgemäßen ausgestalteten Wäschetrommel,
- Fig. 2: einen Schnitt durch eine Durchstellfügeverbindung entlang der Schnittlinie II - II in Fig. 1,
- Fig. 3: einen Schnitt durch eine Kieme am Verstärkungsblech entlang der Schnittlinie III - III,
- Fig. 4: eine perspektivische Außenansicht auf die Verbindung zwischen Bodenscheibe, Trommelmantel und Verstärkungsblech im Bereich eines Mitnehmers,
- Fig. 5: einen Schnitt durch eine Roll- oder Falznaht entlang der Schnittlinie V - V in Fig. 4 und
- Fig. 6: einen Schnitt durch die die Bodenscheibe, den Trommelmantel und das Verstärkungsblech erfassende Roll- oder Falznaht entlang der Schnittlinie VI - VI in Fig. 4.

Der Trommelmantel 1 einer in Fig. 1 teilweise dargestellten Wäschetrommel enthält einen im Trommelmantel einstückig eingeformten, zum Wäscheaufnahmeraum gerichteten Mitnehmer 2 mit in seinem Firstbereich angeordneten Laugenaustrittslöchern 3, die ähnlich tulpenartig geformt sind wie die Flutlöcher 4 im Trommelmantel 1. Diese Flutlöcher sind so dicht wie möglich im gesamten Trommelmantel angeordnet. Der Trommelmantel 1 ist aus einem endlich langen Blech gefertigt, wobei seine freien Enden zu einer Querfalznaht 5 gebogen und gefügt sind, die den Trommelmantel in einer annähernd zylindrischen Form hält. Diese Querfalznaht 5 ist auch geeignet, einen wesentlichen Teil der Zugkräfte, die beim Schleudern peripher im Trommelmantel verlaufen, aufzunehmen.

Damit Zugkräfte, die bei höheren Schleuderdrehzahlen erhebliche Größen annehmen können, den eingezogenen Mitnehmer 2 nicht auffalten können, ist jedem Mitnehmer 2 ein Verstärkungsblech 6 zugeordnet, das die nach außen gerichtete offene Seite des zugeordneten Mitnehmers überbrückt. Dieses Verstärkungsblech ist beiderseits des Mitnehmers mit den anschließenden Außenseitenbereichen 7 des Trommelmantels über mehrere Verbindungsstellen fest verbunden. Dabei liegt die Querfalznaht 5 in dem einen Außenseitenbereich 7 und wird vom Verstärkungsblech 6 überdeckt. Das Verstärkungsblech 6 liegt dabei so eng über der Querfalznaht 5, dass diese gleichzeitig durch das Verstärkungsblech 6 vor dem Aufbiegen geschützt ist, das beim Auftreten von starken Mantelzugkräften entstehen könnte. Außerdem ist dadurch das Verstärkungsblech 6 so stark gespannt, dass keine Dehnung des Verstärkungsbleches bei starken Mantelzugkräften mehr auf die Verbindungsstellen mit auf die Dauer diese Verbindungsstellen lösenden Wechselkräften einwirken können.

Die Verbindungsstellen sind Durchstellfügeverbindungen 8, deren Querschnittsform in Fig. 2 gezeigt ist. Eine solche Durchstellfügeverbindung 8 besteht aus einer in das Blech des Trommelmantels 1 nach außen tief gezogenen Tulpe 9 mit hinter dem Rand je eines in das Verstärkungsblech 6 gestanzten Loches 10 greifenden, aufgeweiteten und flach gedrückten Rand 11. Dabei bildet die Durchstellfügeverbindung 8 ein Durchgangsloch 12, dessen Durchmesser 13 etwa dem der Flutlöcher 4 entspricht. Anstelle der Durchstellfügeverbindungen 8 sind selbstverständlich auch separate Hohlniete verwendbar.

Oberhalb der nach außen gerichteten offenen Seiten der Mitnehmer 2 hat das Verstärkungsblech gemäß Fig. 1 und 3 eingeprägte Kiemen 14, die beim Eintauchen der Wäschetrommel in den im unteren Teil des Laugenbehälters angesammelten Laugensumpf in durch den Pfeil 15 angedeuteter Drehrichtung der Trommel erhebliche Mengen von Lauge in den Mitnehmer 2 transportieren (Pfeil 16). Diese Laugenmengen werden vom Mitnehmer 2 beim weiteren Drehen der Wäschetrommel in Pfeilrichtung 15 angehoben und entweichen schließlich durch Laugenaustrittslöcher 3 im Firstbereich jedes Mitnehmers, um die in der Trommel liegende Wäsche von oben zu benetzen.

Die in Fig. 1 dargestellte Wäschetrommel kann beispielsweise einseitig gelagert sein. Dazu hat sie an der in Fig. 1 dem Blick abgewandten Seite der Wäschetrommel eine Bodenscheibe, die mit einem Tragstern fest verbunden ist, von dem in Fig. 1 nur noch das Strahlenende 17 erkennbar ist. Der (vorzugsweise dreistrahlige) Tragstern ist an seinen Strahlenenden über jeweils eine Schraube 18 und einen Druckgußkörper (Mutter 19), dessen äußere Form der Innenkontur des Mitnehmers 2 angepaßt ist, mit der Bodenscheibe verbunden. Zusätzlich kann das Druckgußstück 19 mittels einer Schraube 20 von der Außenseite des Verstärkungsbleches her mit dem Verstärkungsblech 6 verbunden sein.

Bei dem in Fig. 4 dargestellten Ausführungsbeispiel ist die Bodenscheibe 21 in Höhe jedes Mitnehmers 2 mit einem der Kontur des Mitnehmers ähnlichen Durchbruch 22 versehen. Hier ist einerseits der Trommelmantel 1 und das Verstärkungsblech 6 mit der Bodenscheibe 21 über die Roll- oder Falznaht 23 verbunden. Da das Mantelblech 1 im Bereich des Mitnehmers 2 in Richtung Trommelinnenraum aus der Mantellinie ausweicht, ist der Rand des Mantelbleches 1 im Bereich des Mitnehmers 2 mit dem Rand des Durchbruches 22 zu einer weiteren Roll- oder Falznaht 24 geformt. Fig. 5 und 6 machen deutlich, daß die Roll- oder Falznaht 23 im Bereich des Mitnehmers 2 (Fig. 5) lediglich das Verstärkungsblech 6 und das Blech der Bodenscheibe 21 betrifft, während im Bereich entlang der Schnittlinie VI - VI (Fig. 6) zusätzlich auch das Blech des Trommelmantels 1 in die Falznaht 23 einbezogen ist.

Zusätzlich zu dieser in Fig. 1 dargestellten, an sich schon sehr steifen Verbindungsform zwischen der Bodenscheibe 21 einerseits und dem Blech des Trommelmantels 1 und dem Verstärkungsblech 6 andererseits kann auch hier in den Mitnehmer 2 ein Druckgußstück 19 gemäß Fig. 1 sowohl mit dem Verstärkungsblech 6 wie auch mit einem Strahlenende 17 eines Tragstems verbunden werden, der in Fig. 4 von vom an der Bodenscheibe 21 anliegt. Dabei kann beispielsweise die Roll- oder Falznaht 24 in den Klemmbereich zwischen dem Druckgrußstück 19 und dem Strahlenende 17 des Tragstems gelangen und durch festen Anzug der Schraube 18 zwischen den beiden Bauteilen gegen Aufspreizen gesichert sein.

Zur Vermeidung des Ausfließens von durch die Kiemen 14 geschöpfter Lauge durch die nicht vom Tragstem oder vom Blech der Bodenscheibe 21 abgedeckten seitlichen Durchbrüche 22 der Mitnehmer 2 können in diese Durchbrüche nicht dargestellte Kunststoffkappen eingerastet werden.

## Patentansprüche

1. Wäschetrommel, die über einen Tragstern an einer der Bodenscheiben (21) einseitig gelagert ist, für eine Waschmaschine mit einer nicht vertikal stehenden Drehachse, mit im Trommelmantel (1) einstückig eingeformten, zum Wäscheaufnahmeraum gerichteten Mitnehmern (2), deren nach außen gerichtete offene Seiten mittels Verstärkungsblechen (6) überbrückt sind, die sich mit ihrer Breite zumindest über einen Teil der axialen Abmessungen der Wäschetrommel erstrecken und mit den an die offenen Seiten der Wäschemitnehmer (2) anschließenden Außenseitenbereiche (7) des Wäschetrommelmantels (1) fest verbunden sind, **dadurch gekennzeichnet, dass** die Verstärkungsbleche (6) sich über die gesamte Länge der axialen Abmessung des Wäschetrommelmantels (1) erstrecken und mittels mehrerer hohlnietartiger Verbindungen (8) an jedem der beiden Außenseitenbereiche (7) mit dem Trommelmantel (1) verbunden sind und dass die Strahlenenden (17) des Tragstems mittels Schrauben (18) und in ihrer Kontur den Mitnehmerkonturen angepassten Muttern (19) mit den mantelnahen Bereichen der Bodenscheibe (21) verbunden sind.

2. Wäschetrommel nach Anspruch 1, **dadurch gekennzeichnet, dass** die hohlnietartigen Verbindungen als Durchstellfügeverbindungen (8) dargestellt sind und aus je einer in das Blech des Trommelmantels (1) nach außen tiefgezogenen Tulpe (9) mit hinter dem Rand je eines in das Verstärkungsblech (6) gestanzten Loches (10) greifenden, aufgeweiteten und flach gedrückten Rändern (11) bestehen.

3. Wäschetrommel nach Anspruch 1 oder 2 mit einem Mantel (1), dessen Ränder mit den Bodenscheiben (21) durch eine Roll- oder Falznaht (23) verbunden sind, **dadurch gekennzeichnet, dass** die den Rändern des Trommelmantels (1) zugewandten Seiten der Verstärkungsbleche (6) in die Roll- oder Falznaht (23) einbezogen sind.

4. Wäschetrommel nach Anspruch 3, **dadurch gekennzeichnet, dass** im Bereich der Mitnehmer (2) die Roll- oder Falznaht (23) der kreisförmigen Mantelkontur folgt und die Mitnehmer (2) mittels einer eigenen Roll- oder Falznaht (24) an den Rändern je eines der Kontur der Mitnehmer (2) ähnlichen Durchbruches (22) in den Bodenscheiben (21) mit diesen verbunden sind.

5. Wäschetrommel nach Anspruch 3 oder 4, **dadurch gekennzeichnet, dass** die Rolloder Falznähte (23, 24) zwischen den Strahlenenden (17) und den Muttern (19) eingespannt sind.

6. Wäschetrommel nach einem der Ansprüche 2 bis 5, **dadurch gekennzeichnet, dass** die in der Mantellinie und nahe der Roll- oder Falznähte (23) liegenden Bereiche der Verstärkungsbleche (6) ebenfalls mit den Muttern (19) verbunden sind.

7. Wäschetrommel nach einem der vorstehenden Ansprüche, **dadurch gekennzeichnet, dass** die Mitnehmer (2) in ihren Firstbereichen Laugenaustrittslöcher (3) und die Verstärkungsbleche (6) in ihren die offenen Seiten bedeckenden Bereichen eingeprägte Kiemen (14) aufweisen.

8. Wäschetrommel nach einem der vorstehenden Ansprüche, **dadurch gekennzeichnet, dass** eines der Verstärkungsbleche (6) eine innerhalb eines ihrer Außenseitenbereiche (7) liegende Querfalznaht (5) des Trommelmantels (1) überdeckt.

## Claims

1. Laundry drum, which is mounted at one side by way of a support star at one of the base discs (21), for a washing machine with a non-vertically standing axis of rotation, with entrainers (2), which are integrally formed in the drum casing (1) and directed towards the laundry receiving chamber and the outwardly directed open sides of which are bridged over by means of reinforcing plates (6), which extend by their width over at least a part of the axial dimensions of the laundry drum and with which outer side regions (7), which adjoin the open sides of the laundry entrainers (2), of the laundry drum casing (1) are fixedly connected, **characterised in that** the reinforcing plates (6) extend over the entire length of the axial dimension of the laundry drum casing (1) and are connected with the drum casing (1) at each of the two outer side regions (7) by means of a plurality of hollow rivet-like connections (8) and that the ray ends (17) of the carrier star are connected with the regions of the base disc (21) near the casing by means of nuts (19), which are adapted in their contour to the entrainer contours, and screws (!8).

2. Laundry drum according to claim 1, **characterised in that** the hollow rivet-like connections are represented as through-joint connections (8) and each consist of a tulip (9), which is deep-drawn outwardly in the sheet metal of the drum casing (1), with expanded and pressed-flat edges (11) engaging behind the edge of a respective hole (10) punched into the reinforcing plate (6).

3. Laundry drum according to claim 1 or 2 with a casing (1), the edges of which are connected with the base discs (21) by a rolled or folded seam (23), **characterised in that** the sides, which face the edges of the drum casing (1), of the reinforcing plate (6) are included in the rolled or folded seam (23).

4. Laundry drum according to claim 3, **characterised in that** in the region of the entrainers (2) the rolled or folded seam (23) follows the circular casing contour and the entrainers (2) are connected with the base discs (21) by means of an own rolled or folded seam (24) at the edges of a respective passage (22), which is similar to the contour of the entrainers (2), in the base discs (21).

5. Laundry drum according to claim 3 or 4, **characterised in that** the rolled or folded seams (23, 24) are clamped in place between the ray ends (17) and the nuts (19).

6. Laundry drum according to one of claims 2 to 5, **characterised in that** the regions, which lie in the casing line and near the rolled or folded seams (23), of the reinforcing plates (6) are similarly connected with the nuts (19).

7. Laundry drum according to one of the preceding claims, **characterised in that** the entrainers (2) have solution outlet holes (3) in their ridge regions and the reinforcing plates (6) have gills (14) impressed in their regions covering the open sides.

8. Laundry drum according to one of the preceding claims, **characterised in that** one of the reinforcing plates (6) covers a transverse fold seam (5), which lies within one of its outer side regions (7), of the drum casing (1).

## Revendications

1. Tambour de lave-linge dont un côté est monté sur une des plaques de fond (21) au moyen d'une étoile de support, pour un lave-linge qui présente un axe de rotation non vertical et des dispositifs d'entraînement (2) réalisés d'un seul tenant avec l'enveloppe (1) du tambour, orientés vers l'espace de réception du linge et dont les côtés ouverts orientés vers l'extérieur sont recouverts de tôles de renforcement (6) dont la largeur s'étend axialement sur au moins une partie de l'extension axiale du tambour du lave-linge et auxquelles des zones latérales extérieures (7) de l'enveloppe (1) du tambour du lave-linge qui se raccordent aux côtés ouverts des dispositifs d'entraînement (2) du linge sont reliées fixement, **caractérisé en ce que** les tôles de renforcement (6) s'étendent axialement sur toute la longueur de l'enveloppe (1) du tambour du lave-linge et sont reliées à l'enveloppe (1) du tambour au moyen de plusieurs liaisons (8) du type en rivet creux agencées sur chacune des deux zones latérales extérieures (7) et **en ce que** les extrémités (17) des branches de l'étoile de support sont reliées aux zones de la plaque de fond (21) qui sont situées à proximité de l'enveloppe au moyen de boulons (18) et d'écrous (19) dont le contour est adapté au contour des dispositifs d'entraînement.

2. Tambour de lave-linge selon la revendication 1, **caractérisé en ce que** les liaisons en rivet creux sont configurées comme liaisons par assemblage traversant (8) et **en ce que** chacune d'elles est constituée d'une tulipe (9) emboutie vers l'extérieur, ménagée dans la tôle de l'enveloppe (1) du tambour et qui présente un bord (11) évasé et repoussé à plat derrière le bord de chacun des trous (10) découpés dans la tôle de renforcement (6).

3. Tambour de lave-linge selon les revendications 1 ou 2, qui présente une enveloppe (1) dont les bords sont reliés à la plaque de fond (21) par l'intermédiaire d'un cordon rabattu ou enroulé (23), **caractérisé en ce que** les côtés des tôles de renforcement (6) qui sont orientés vers les bords de l'enveloppe (1) du tambour sont inclus dans le cordon rabattu ou enroulé (23).

4. Tambour de lave-linge selon la revendication 3, **caractérisé en ce que**, dans la zone des dispositifs d'entraînement (2), le cordon rabattu ou enroulé (23) suit le contour circulaire de l'enveloppe et les dispositifs d'entraînement (2) sont reliés aux plaques de fond (21) au moyen de leur propre cordon rabattu ou enroulé (24), sur les bords de chaque perforation (22) ménagée dans les plaques de fond et similaire au contour des dispositifs d'entraînement (2).

5. Tambour de lave-linge selon la revendication 3 ou 4, **caractérisé en ce que** les cordons rabattus ou enroulés (23, 24) sont serrés entre les extrémités (17) des branches et les écrous (19).

6. Tambour de lave-linge selon l'une des revendications 2 à 5, **caractérisé en ce que** les zones de la tôle de renforcement (6) qui sont situées dans la ligne d'enveloppe et à proximité des cordons rabattus ou enroulés (23) sont également reliées aux écrous (19).

7. Tambour de lave-linge selon l'une des revendications précédentes, **caractérisé en ce que** les dispositifs d'entraînement (2) présentent des trous de passage (3) pour la lessive dans la zone de leur faîte, les tôles de renforcement (6) ayant des ouïes (14) dans leurs zones qui recouvrent les côtés ouverts.

8. Tambour de lave-linge selon l'une des revendications précédentes, **caractérisé en ce que** l'une des plaques de fond (6) recouvre un cordon de pliage transversal (5) de l'enveloppe (1) du tambour, situé dans une de ses zones latérales extérieures (7).
